# EUROPÄISCHE PATENTANMELDUNG

(11) **EP 2 100 576 A2**
(43) Veröffentlichungstag der Anmeldung: **16.09.2009**
(21) Anmeldenummer: 09154340.5
(22) Anmeldetag: 04.03.2009
(51) Int. Cl.: A61G 5/10, A61G 7/10

(54) **Notabsenkeinrichtung und elektrisch betriebener Dusch- und Toilettenstuhl**

(30) Priorität: 14.03.2008 DE 102008002804
(71) Anmelder: AQUATEC Operations GmbH, 88316 Isny (DE)
(72) Erfinder: Grund, Oliver, 88316, Isny (DE); Hruza, David, 88339, Bad Waldsee (DE)
(74) Vertreter: Staudt, Hans-Peter

(57) **Zusammenfassung**

Eine Notabsenkeinrichtung für einen Dusch- und Toilettenstuhl weist eine elektrisch betriebene Bewegungseinrichtung zum bewegen einer Sitzfläche und/oder Rückenlehne des Stuhls auf. Für den Fall dass aufgrund eines Systemfehlers die Sitzfläche und/oder Rückenlehne aus einer ausgelenkten Betriebslage nicht zurück in eine Ruhelage verbracht werden können, ist eine Notschalteranordnung vorgesehen, welche einen vorzugsweise als Nottaster ausgeführten Notschalter und einen diesen umgebenden Schutzkragen aufweist.

## Beschreibung

Die Erfindung betrifft eine Notabsenkeinrichtung für einen Dusch- und Toilettenstuhl mit einer bewegbaren Sitzfläche und/oder Rückenlehne sowie einen elektrisch betriebenen Dusch- und Toilettenstuhl mit einer derartigen Notabsenkeinrichtung.

Ein Dusch- und Toilettenstuhl der in Rede stehenden Art ist beispielsweise aus der NL 1022812 bekannt. Derartige Dusch-und Toilettenstühle werden beispielsweise im häuslichen Bereich und in Pflegeeinrichtungen zur Unterstützung bzw. Durchführung der Pflege älterer oder pflegebedürftiger Menschen eingesetzt. Die Sitzfläche und/oder Rückenlehne derartiger Stühle ist bewegbar ausgeführt. Die Sitzfläche kann aus einer Ruhestellung, in der leicht auf dem Stuhl Platz genommen werden kann, in eine erhöhte Betriebsstellung gebracht werden. Eine derart erhöhte Betriebsstellung ist beispielsweise dann notwendig, wenn der Stuhl mit der Person über eine Toilette geschoben werden soll. Auch zur Durchführung von Pflegemaßnahmen ist es hilfreich, wenn die Sitzfläche angehoben werden kann. In einer derart erhöhten Stellung ist beispielsweise ein Duschen eines Patienten für die pflegende Person leichter durchzuführen. Aus dem gleichen Grunde kann ein elektrisches Bewegen der Rückenlehne, entweder separat oder gemeinsam mit einem Neigen der Sitzfläche, notwendig und hilfreich sein.

Das Bewegen der Sitzfläche und/oder der Rückenlehne aus der Ruhelage heraus in eine entsprechende Betriebsstellung und die Rückbewegung zurück in die Ruhelage werden durch eine elektrisch betriebene Bewegungseinrichtung in Verbindung mit entsprechenden mechanischen Komponenten bewirkt. Die Steuerung der elektrischen Bewegungseinrichtung kann über entsprechende Eingabeeinrichtungen erfolgen. Die Bewegungseinrichtung und die Eingabeeinrichtung stellen ein System dar, bei dem wie bei allen technischen Einrichtungen ein Systemfehler nie vollständig ausgeschlossen werden kann. Sollte ein derartiger Systemfehler auftreten, d.h. sollte eine Rückstellung der Sitzfläche und/oder der Rückenlehne aus einer Betriebsstellung zurück in die Ruhestellung nicht möglich sein, bestände das Problem, dass die auf dem Stuhl sitzende Person nicht oder nur mit Mühe und unter aufwändiger Hilfe von Pflegepersonal den Stuhl verlassen könnte.

Der Erfindung liegt die Aufgabe zugrunde, die Handhabbarkeit und Betriebssicherheit eines derartigen Stuhls zu verbessern.

Diese Aufgabe wird durch eine Notabsenkeinrichtung gemäß Patentanspruch 1 und einen elektrisch betriebenen Dusch- und Toilettenstuhl gemäß Patentanspruch 6 gelöst.

Vorteilhafte Ausgestaltungen der Erfindung sind in den Unteransprüchen angegeben.

Ein erfindungsgemäßer elektrisch betriebener Dusch- und Toilettenstuhl mit einer bewegbaren Sitzfläche und/oder Rückenlehne, die mittels einer elektrisch betriebenen Bewegungseinrichtung aus einer Ruhelage in eine von der Ruhelage verschiedene Betriebslage und wieder zurück in die Ruhelage verbracht werden können, verfügt über eine Notabsenkeinrichtung mit einer Notschalteranordnung. Diese Notabsenkeinrichtung kann bei einem Systemfehler betätigt werden, um die Sitzfläche und/oder Rückenlehne aus einer Betriebslage wieder zurück in die Ruhelage zu verbringen.

Sollte daher ein Systemfehler auftreten und eine Rückstellung der Sitzfläche oder der Rückenlehne aus einer Betriebsstellung zurück in die Ruhelage nicht möglich sein, kann von dem Pflegepersonal die Notabsenkeinrichtung mittels eines Notschalters der Notschalteranordnung betätigt werden, woraufhin eine Rückstellung der Sitzfläche und/oder der Rückenlehne in die Ruhestellung erfolgt.

Ein derartiger Notschalter ist vorzugsweise im unteren Bereich des Stuhls, d.h. relativ bodennah angeordnet. Dies ermöglicht zum einen eine kurze Verbindung zu den entsprechenden Komponenten der elektrisch betriebenen Bewegungseinrichtung und verhindert zum anderen, dass der Schalter von der auf dem Stuhl sitzenden zu pflegenden Person betätigt wird. Die bodennahe Anordnung hat allerdings zur Folge, dass ein beabsichtigtes oder auch unbeabsichtigtes Bedienen des Schalters mit dem Fuß möglich ist.

Erfindungsgemäß weist der Notschalter daher einen Schutzkragen auf. Dieser Schutzkragen verhindert eine unbeabsichtigte oder unsachgemäße Betätigung des Notschalters.

Vorzugsweise weist der Notschalter einen axial bewegbaren Stößel auf und ist als Nottaster ausgeführt. Ein derartiger Stößel nimmt federbelastet eine Ruhelage auf, in der der Notschalter funktionslos ist. Wird der Stößel entgegen der Federkraft gedrückt, übt die Notabsenkeinrichtung ihre Notabsenkfunktion aus.

Der Schutzkragen weist vorzugsweise eine Vertiefung auf, in der der Stößel angeordnet ist. Hierdurch ist der Stößel gegen seitlich einwirkende Kräfte geschützt.

Vorzugsweise ist die Tiefe der Vertiefung größer als die Höhe, mit der der Stößel in seiner Ruhestellung über den Boden der Vertiefung hervorsteht. Hierdurch wird der Stößel besonders gut in axialer Richtung geschützt. Es ist hierdurch beispielsweise nicht möglich, mit einem Schuh gegen den Stößel zu drücken, um die Notabsenkeinrichtung zur Ausführung ihrer Notabsenkfunktion zu betätigen.

In einer bevorzugten Ausführungsform der Erfindung ist der Schutzkragen schüsselförmig ausgeführt. Hierdurch ergibt sich auf der äußeren, der Vertiefung gegenüber liegenden Seite des Schutzkragens eine Fläche, die sich zum Anlegen von beispielsweise dem Zeigefinger und Mittelfinger einer Hand anbietet, wobei dann gleichzeitig mit dem Daumen dieser Hand der Stößel gedrückt werden kann. Da das Drücken des Stößels gegebenenfalls über einen längeren Zeitraum erfolgen muss, um ein vollständiges Absenken der Sitzfläche und Rückstellen der Rückenlehne in die jeweilige Ruhelage zu bewirken, ergibt sich durch diese spezielle Form des Schutzkragens eine besonders ergonomische Handhabung.

Die Erfindung wird im Folgenden anhand eines bevorzugten Ausführungsbeispiels in Verbindung mit den Zeichnungen erläutert. Die Darstellung in den Figuren ist zum Zwecke der besseren Übersicht sowie zur Darstellung von entsprechenden Einzelheiten jeweils vergrößert oder verkleinert ausgeführt, so dass insgesamt kein einheitlicher Maßstab eingehalten ist.

In den Zeichnungen zeigen:
Fig. 1 eine perspektivische Ansicht einer Ausführungsform eines erfindungsgemäßen elektrisch betriebenen Dusch- und Toilettenstuhls,
Fig. 2 eine vergrößerte Ansicht der Einzelheit Z gemäß Fig. 1,
Fig. 3 eine Schnittdarstellung eines Schutzkragens,
Fig. 4 eine perspektivische Darstellung des Schutzkragens gemäß Fig. 3,
Fig. 5 eine vereinfachte Schnittdarstellung durch einen Notschalter mit Schutzkragen,
Fig. 6 eine Prinzipskizze einer ersten Art der Steuerung der Notfallfunktion und
Fig. 7 eine Prinzipskizze einer zweiten Art der Steuerung der Notfallfunktion.

Fig. 1 zeigt einen elektrisch betriebenen Dusch- und Toilettenstuhl 100 mit einer Sitzfläche 101 und einer Rückenlehne 102. Die Sitzfläche 101 kann mit einer elektrisch betriebenen Bewegungseinrichtung, die von einer wiederaufladbaren Batterie (Akku) mit Strom versorgt wird, aus einer Ruhestellung in eine Betriebsstellung angehoben werden. Die Rückenlehne 102 kann zusammen mit der Sitzfläche 101 aus ihrer Ruhestellung mittels der elektrisch betriebenen Bewegungseinrichtung verschwenkt werden. Die gesamte Bewegungseinrichtung sowie die Sitzfläche 101 und die Rückenlehne 102 sind auf einem Rahmen 108 angeordnet, an dem Räder 109 angebracht sind.

Im Bereich des Rahmens 108 ist ein als Nottaster ausgeführter Notschalter 200 angeordnet. Der Notschalter 200 dient dazu, für den Fall, dass in Folge eines Systemfehlers eine Rückstellung der Sitzfläche 101 und/oder der Rückenlehne 102 mittels der hierfür vorgesehenen Betätigungselemente nicht möglich ist, diese Rückstellung als Notfunktion zu bewirken.

Der als Nottaster ausgeführte Notschalter 200 weist einen Stößel 202 und einen umlaufenden Schutzkragen 201 auf. Der Schutzkragen 201 weist eine Vertiefung 205 und eine Stößelführung 208 sowie einen schüsselförmigen Abschnitt auf.

Bezüglich der Form des Schutzkragens 201 und seiner Zuordnung zu dem Stößel 202 wird insbesondere auf die Figuren 3 bis 5 verwiesen. Wie aus Figur 5 ersichtlich, ist der Stößel 202 durch die Stößelführung 208 des Schutzkragens 201 hindurchgeführt und erstreckt sich innerhalb der Vertiefung 205 des Schutzkragens 201. Die Höhe H, mit der der Stößel 202 in seiner Ruhelage über den Boden der Vertiefung 205 hervorsteht, ist geringer als die Tiefe T der Vertiefung 205, gemessen von deren umlaufendem Rand bis zum Boden der Vertiefung.

Im Bereich der Stößelführung 208 und des durch diese hindurchlaufenden Stößels 202 sind die Materialien und Dimensionen so gewählt, dass sich gute Gleiteigenschaften ergeben und die Funktionalität entsprechend unterstützt wird. Die Form der Vertiefung 205 ist so gewählt, dass sich insbesondere bei Betätigung des Stößels 202 mit einem Daumen eine angenehme Handhaltung ergibt. Die durch die gewählte Schüsselform bereitgestellte Oberfläche auf der der Vertiefung 205 entgegengesetzten Seite des Schutzkragens 201 bietet sich als Widerlager für den Zeigefinger und Mittelfinger derjenigen Hand an, dessen Daumen bei Betätigung des Notschalters 200 den Stößel 202 drückt. Auch dies führt zu einer angenehmen Handhaltung, insbesondere dann, wenn der Stößel über längere Zeit gedrückt werden muss, beispielsweise bei Absenkung aus einer vollständig ausgelenkten Stellung zurück in die Ruhestellung, bei der die Absenkdauer in der Größenordnung von 35 Sekunden liegen kann.

Eine erste Ausführungsform einer Steuerung für eine Notabsenkung ist schematisch in Fig. 6 dargestellt. Hierbei ist der Notschalter 200 an einem freien Motorausgang mit der Steuerung der elektrisch betriebenen Bewegungseinrichtung verbunden. Bei Betätigung des Notschalters 200 durch Drücken des Stößels 202 aus seiner Ruhelage entgegen einer Federkraft in Richtung des Bodens der Vertiefung 205 des Schutzkragens 201 wird der Motorstrom direkt von dem Akku zu dem bzw. den Motoren der elektrisch betriebene Bewegungseinrichtung geleitet. Diese senkt hierdurch die Sitzfläche und die Rückenlehne in die Ruheposition ab. Die Steuerung wird hierbei umgangen.

Fig. 7 zeigt eine weitere Ausführungsform einer Notabsenkung mit einer OPEN-BUS Ansteuerung. Der Notschalter 200 ist hierbei an einen OPEN-BUS Eingang gesteckt. Durch Drücken des Stößels 202 in der vorstehend beschriebenen Weise wird ein Signal erzeugt und an die Steuerung abgegeben. Die Steuerung sorgt dafür, dass die elektrisch betriebene Bewegungseinrichtung direkt auf Absenken angesteuert wird. Durch entsprechende Programmierung bewirkt die Steuerung hierbei mittels entsprechender Prioritäten und einem entsprechend ausgelegten Power Management des Akkus, dass selbst bei fast leerem Akku die Restenergie ausreichend ist, um ein Absenken zu ermöglichen. Der OPEN-BUS benötigt ein zusätzliches Steuersignal, wodurch im Fehlerfall ein Selbstläufer vermieden wird.

## Patentansprüche

1. Notabsenkeinrichtung für einen Dusch- und Toilettenstuhl (100) mit einer bewegbaren Sitzfläche (101) und/oder Rückenlehne (102),
wobei der Dusch- und Toilettenstuhl (100) eine elektrisch betriebene Bewegungseinrichtung zum Bewegen der Sitzfläche (101) und/oder Rückenlehne (102) aufweist, die dazu ausgelegt ist, die Sitzfläche (101) und/oder Rückenlehne (102) aus einer Ruhelage in eine von der Ruhelage verschiedene Betriebslage und wieder zurück in die Ruhelage zu verbringen,
wobei die elektrisch betriebene Bewegungseinrichtung eine Notschalteranordnung aufweist, die bei einem Systemfehler betätigt werden kann, um die Sitzfläche (101) und/oder Rückenlehne (201) aus einer Betriebslage wieder zurück in die Ruhelage zu verbringen,
wobei die Notschalteranordnung einen Notschalter (200) aufweist und
wobei der Notschalter (200) einen Schutzkragen (201) aufweist.

2. Notabsenkeinrichtung nach Anspruch 1, **dadurch gekennzeichnet, dass** der Notschalter (200) als Nottaster mit einem axial bewegbaren Stößel (202) ausgeführt ist.

3. Notabsenkeinrichtung nach Anspruch 2, **dadurch gekennzeichnet, dass** der Schutzkragen (201) eine Vertiefung (205) umfasst, in der der Stößel (202) angeordnet ist.

4. Notabsenkeinrichtung nach Anspruch 3, **dadurch gekennzeichnet, dass** die Tiefe (T) der Vertiefung (205) größer ist als die Höhe (H), mit der der Stößel (202) in seiner Ruhestellung über den Boden der Vertiefung (205) hervorsteht.

5. Notabsenkeinrichtung nach einem der vorstehenden Ansprüche, **dadurch gekennzeichnet, dass** der Schutzkragen (201) einen schüsselförmigen Abschnitt aufweist.

6. Elektrisch betriebener Dusch- und Toilettenstuhl (100) mit einer bewegbaren Sitzfläche (101) und/oder Rückenlehne (102) und einer Notabsenkeinrichtung gemäß einem der vorstehenden Ansprüchen 1 bis 5.
